# EUROPÄISCHE PATENTSCHRIFT

(11) **EP 0 870 664 B1**
(45) Veröffentlichungstag und Bekanntmachung des Hinweises auf die Patenterteilung: **02.04.2008**
(21) Anmeldenummer: 98100507.7
(22) Anmeldetag: 14.01.1998
(51) Int. Cl.: B61F 5/38, B61F 5/32, B61F 5/44

(54) **Verfahren und Einrichtung zur Radsatzführung von Schienen-Fahrzeugen**
Procedure and device for guiding the wheel sets of railway vehicles
Procédé et dispositif pour le guidage des trains de roues des véhicules ferroviaires

(30) Priorität: 11.04.1997 DE 19715148
(43) Veröffentlichungstag der Anmeldung: 14.10.1998
(73) Patentinhaber: Deutsche Waggonbau AG, 12526 Berlin (DE)
(72) Erfinder: Wiessner, Manfred, Prof. Dr. habil., 028929 Emmerichswalde (DE); Bengs, Karl-Heinz, Dipl.-Ing., 02826 Görlitz (DE); Rubel, Maik, Dipl.-Ing., 02826 Görlitz (DE); Jaensch, Ronald, Dipl.-Ing., 01277 Dresden (DE)
(74) Vertreter: Broydé, Marc

(56) Entgegenhaltungen:
- EP-A- 0 759 390
- DE-A- 3 123 858
- DE-A- 3 334 161

## Beschreibung

Die Erfindung betrifft ein Verfahren sowie dazugehörige Einrichtungen zur Radsatzführung von Schienenfahrzeugen, insbesondere zur Gewährleistung der Laufstabilität der Fahrzeuge im Hochgeschwindigkeitsverkehr, bei denen die Radsätze in Führungsrahmen rechtwinklig zueinander ausgerichtet und definiert steif und unverschieblich statisch geführt sowie solche, bei denen zur Verbesserung des Bogenlaufes quasistatische radiale Radsatzstellungen vorgegeben sind.

Es sind Fahrwerke für den Hochgeschwindigkeitsverkehr (GDS 300, Eisenbahningenieur 45 (1994) 10 Seite 722) bekannt, bei denen die Laufstabilität im Gleis durch das Zusammenwirken von definiert steif und unverschieblich geführten, rechtwinklig zueinander im Führungsrahmen ausgerichteten Achsen mit einer Drehhemmung zwischen Führungsrahmen und Wagenkasten erreicht wird.

Dieser Lösung haftet der Nachteil an, daß diese Art der Strekkung des Sinuslaufes zu einer starken Ankopplung zwischen Fahrwerk und Wagenkasten und damit zu einer Schwingungsanregung des Wagenkastens führt, die nur durch aufwendige konstruktive Maßnahmen eingegrenzt werden kann.

Desweiteren weisen Fahrwerke mit steifer Achsführung in engen Bögen einen höheren Fahrwiderstand sowie einen überdurchschnittlichen Verschleiß der Radprofile auf.

Andere Fahrwerke für den Hochgeschwindigkeitsverkehr (Beispiel TGV, Elektrische Bahnen 90 (1992) 5 Seiten 176 bis 179) ergänzen diese Maßnahmen durch die Verwendung eines größeren Achsstandes und durch den Einsatz von Gliederzügen mit Jakobsdrehgestellen. Hierbei ist von Nachteil, daß der längere Achsstand die Bogenlauffähigkeit verschlechtert, die Drehgestellrahmenmasse erhöht sowie unter dem Wagenkasten einen zusätzlichen Raumbedarf erfordert. Der größere Raumbedarf verstärkt insbesondere bei Doppelstock- Fahrzeugen die Nachteile kürzerer Wagenkästen. Gliederzüge mit Jakobsdrehgestellen führen in der Praxis wegen der Achslastbegrenzung zu kürzeren Wagenkästen und damit entweder zur Verringerung des Sitzplatzanteils oder zur Verringerung bzw. Verkleinerung der Übergangs- und Einstiegbereiche. Diese Züge können auch nur in Werksanlagen getrennt werden. Deshalb ist eine verkehrsgerechte Anpassung der Zuglängen aufwendig. Auch fällt bei relevanten Störungen an einem Wagen der gesamte Zug aus.

Als zusätzliche Maßnahmen zur Erhöhung der Laufstabilität werden ganz allgemein auch Dämpfungen zwischen Radsatz und Führungsrahmen angewendet, wobei die Verringerung der am Bewegungsverhalten beteiligten Massen und Kräfte angestrebt wird.

Die praktischen Einflußmöglichkeiten sind aber hier eher gering.

Nach der DE 31 23 858 führt der gleichphasige Radsatzsinuslauf zuerst zu instabilem Laufverhalten des Fahrwerkes. Die Radsätze vollführen eine kombinierte Quer- und Wendebewegung um ihre jeweilige Hochachse. Der gegenphasige Radsatzlauf, welcher bei der gleichen Frequenz wie der gleichphasige Radsatzlauf auftreten kann, ist dagegen deutlich höher gedämpft. Durch die gegensinnige Kopplung der Radsätze wird ihre gleichsinnige Auslenkung verhindert und das Laufverhalten sowohl im geraden Gleis als auch im Bogen verbessert. Hierbei ist von Nachteil, daß mit dieser Lösung nur eine begrenzte Anhebung der kritischen Geschwindigkeiten möglich ist, die für den Hochgeschwindigkeitsverkehr nicht ausreicht.

Weiterhin sind Fahrwerke bekannt, bei denen zur Verbesserung des Bogenlaufes die Radsätze im Bogen innerhalb des Führungsrahmen quasistatisch bogenradial eingestellt werden, wobei direkt auf die elastischen rahmenseitigen Achslenkerlager wirkende äußere Kräfte das radiale Ausdrehen der Radsätze erzwingen (DE 42 40 098) oder Zylinder- Hebel- Systeme die Stellung des Radsatzes so bestimmen, daß sich ein nach Richtung und Krümmung der Kurve vorbestimmter Radsatzausdrehwinkel einstellt (DE 30 04 082). Nachteilig ist hierbei, daß diese Fahrwerke auf Grund der vorhandenen und bei diesen Lösungen auch nicht vermeidbaren Elastizitäten bereits frühzeitig zu instabilem Fahrzeuglauf neigen und damit für den Hochgeschwindigkeitsverkehr nicht einsetzbar sind.

Aus der Schrift EP 0 759 390 ist ferner ein Verfahren zur Radsatzführung von Schienenfahrzeugen mit im Führungsrahmen vorgegebener statischer oder quasistatischer Radsatzstellung bekannt, wobei die vorgegebene Radsatzstellung durch eine aktive Radsatzsteuerung von einem veränderlichen gleichsinnigen Stellwinkel überlagert wird.

Alle vorhandenen Einrichtungen zur quasistatischen Veränderung der Radsatzstellung reagieren relativ träge und sind deshalb für eine aktive Beeinflussung des Radsatzwellenlaufes nicht geeignet.

Der im Patentanspruch angegebenen Erfindung liegt das Problem zugrunde, in Vermeidung der voranbeschriebenen Nachteile ein

Verfahren und Einrichtungen zur Steuerung von Fahrwerken zu schaffen, welche in allen Fahrzuständen einen stabilen Radsatzlauf und durch Kraftentkopplung zwischen Fahrwerk und Wagenkasten eine hohe Laufgüte ermöglichen.

Die Aufgabe wird durch die Merkmale der Hauptansprüche gelöst.

Durch die Maßnahme, die vorgegebene statische oder quasistatische Radsatzstellung mit einem veränderlichen Stellwinkel ψ_{St} zu überlagern, der durch aktive Krafteinwirkungen innerhalb des

Fahrwerkes zwischen Radsatz und Führungsrahmen entsteht, wird die von der Berührungsgeometrie bestimmte Bahnkurve des Radsatzes verändert und Gleisbogenabweichungen sowie Änderungen in der Berührungsgeometrie ausgesteuert, ohne daß die Grundsteifigkeit der Führung erheblich beeinträchtigt wird. Frequenz und

Abklingverlauf der Ausschlagamplitude können im gesamten Geschwindigkeitsbereich mit geringer Leistung auf ein stabiles

Laufverhalten abgestimmt werden. Das Verfahren kann ohne wesentlichen Mehraufwand redundant ausgeführt werden. Eine Drehhemmung zwischen Fahrwerk und Wagenkasten ist nicht mehr erforderlich, kann aber ebenfalls als Rückfallebene vorgesehen werden. Der Stellwinkel ist klein gegenüber dem quasistatischen

Ausdrehwinkel von Radsätzen mit radialer Einstellung in kleinen und mittleren Bögen und kann diesem ebenfalls überlagert werden, wenn die erforderliche Gesamtsteifigkeit der Achsführung gegeben ist. Seine Richtung, Größe und Frequenz wird aus den im kennzeichnenden Teil des Anspruchs 2 genannten Steuergrößen und durch die Fahrgeschwindigkeit bestimmt.

Die Vorteile der erfindungsgemäßen Lösung liegen insbesondere darin, daß die Stabilität und Güte des Fahrzeuglaufs bei Beibehaltung der bewährten Radsatzkonstruktion theoretisch unbegrenzt bis in den Höchstgeschwindigkeitsbereich ohne Sicherheitsverluste gewährleistet wird.

Bevorzugte Ausführungsbeispiele der Erfindung werden im folgenden anhand schematischer Zeichnungen näher erläutert. Hierbei zeigen die Zeichnungen in
- Fig. 1:: eine prinzipielle Darstellung eines Schienenfahrzeuges in einer beliebigen Stellung im geraden Gleis oder in großen Bögen mit den entsprechenden Winkeln
- Fig. 2:: eine prinzipielle Darstellung eines Schienenfahrzeuges im Gleisbogen mit den entsprechenden Winkeln
- Fig. 3:: eine Einrichtung zur Erzeugung des Stellwinkels ψ_{St} der Radsätze mit Exzenterwelle und Schwingarm
- Fig. 4:: eine Einrichtung zur Erzeugung des Stellwinkels ψ_{St} der Radsätze mit Zweikammer- Fluidbuchsen und Schwingarm
- Fig. 5:: eine Einrichtung zur Erzeugung des Stellwinkels ψ_{St} der Radsätze mit Führungsspindeln und Zweikammer- Fluidbuchsen
- Fig. 6:: eine Einrichtung zur Erzeugung des Stellwinkels der Radsätze mit Doppelfederblatt- Radsatzlenkern

Aus der Fig. 1 ist der Wagenkasten 1 eines Schienenfahzeuges ersichtlich, welcher gegenüber der Gleisachse x um den Winkel ψ_{K} ausgedreht und gegenüber dem Führungsrahmen 2 um das Maß w querverschoben ist. Der Führungrahmen 2 ist selbst gegenüber der Gleisachse x um den Winkel ψ_{D} ausgedreht. Die Ausdrehung ψ_{AD} des Führungsrahmens 2 zum Wagenkasten 1 ergibt sich als Differenz beider Ausdrehungen. Die ohne äußere Kraftwirkung senkrecht zur Längachse des Führungsrahmens 2 ausgerichteten Radsätze 3, 3' sind durch eine aktive Steuerung jeweils um den veränderlichen Winkel ψ_{St3,3'} gegenüber diesem ausgedreht. Ebenso kann der Ausdrehwinkel ψ_{AR} benutzt werden, der sich als Differenz der Ausdrehung der Radsätze 3, 3' zum Gleis und der des Wagenkastens 1 zum Gleis ergibt.

Die Fig. 2 zeigt den Wagenkasten 1 im Gleisbogen, wobei der Führungsrahmen 2 tangential zum Bogen ausgedreht ist. Die Radsätze 3, 3' sind bereits durch äußere Kräfte mit den Winkeln -ψ_{B3} und ψ_{B3'} bogenradial eingestellt und werden durch eine aktive Steuerung zusätzlich durch die veränderlichen Winkel -ψ_{St3'} und -ψ_{St3} ausgedreht.

Die Fig. 3 bis 6 stellen mögliche Ausführungsvarianten der aktiven Steuerung des Stellwinkels ψ_{St} zu Beeinflussung des Radsatzwellenlaufes dar. Hierbei wurde auf die gerätetechnische Ausführung zur Ermittlung der Steuergröße für den Stellwinkel ψ_{St} (Meßwertaufnehmer für ψ_{AD} oder/ und ψ_{AR}, Auswerteeinheit), die mit an sich bekannten technischen Lösungen realisierbar ist, verzichtet.

Aus der Fig. 3 ist eine Einrichtung ersichtlich, mit der ein durch einen Schwingarm 4 statisch oder quasistatisch im Führungsrahmen 2 gehaltener Radsatz 3 mit dem veränderlichen Stellwinkel ψ_{St} beaufschlagt werden kann. Der Führungrahmen 2 ist auf dem Achslagergehäuse 5 des Radsatzes 3 gefedert abgestützt. Das Achslagergehäuse 5 besitzt einen Schwingarm 4 mit einer elastischen Buchse 6, die über Exzenter 7 und Exzenterwelle 8 im Schwingarmlager 9 gelagert ist. Eine Stellvorrichtung 10, beispielsweise ein Hydraulikzylinder, verändert über den Exzenterhebel 11 die Anschlußlänge L des Schwingarmes 4 gegenüber dem Führungsrahmen 2 um ± ΔL.

Die Fig. 4 zeigt eine weitere Einrichtung, die durch Verwendung einer Zweikammer- Fluidbuchse 12 im Schwingarm 4 den Stellwinkel ψ_{St} erzeugt. Der Führungsrahmen 2 stützt sich auf dem Achslagergehäuse 5 ab. Das Achslagergehäuse 5 besitzt ebenfalls den Schwingarm 4, aber ausgerüstet mit einer elastischen Zweikammer- Fluidbuchse 12, deren Kammern 13, 13' über die Anschlüsse 14, 14' wechselseitig mit Fluid beaufschlagt werden können und so eine Änderung der Anschlußlänge L des Schwingarmes 4 gegenüber dem Führungsrahmen 2 um den Betrag ± ΔL bewirken.

Fig. 5 variiert Fig. 4 derart, daß statt eines Schwingarmes 4 Führungsspindeln 15 mit Zweikammer- Fluidbuchsen 12, 12' zur Radsatzführung benutzt werden. Hierbei ist der Führungsrahmen 2 wiederum auf dem Achslagergehäuse 5 des Radsatzes 3 gefedert abgestützt. Zwischen den senkrechten Führungsspindeln 15 des nicht näher dargestellten Führungsrahmens 2 und dem Achslagergehäuse 5 befinden sich je 2 Zweikammer- Fluidbuchsen 12, 12', deren Kammern 13, 13' über die Anschlüsse 14, 14' wechselseitig mit Fluid beaufschlagt werden und so einen Mittenversatz ± ΔL des Achslagergehäuses 5 zu den Führungsspindeln 15 bewirken.

In der Fig. 6 ist eine Einrichtung dargestellt, welche die Möglichkeit aufweist, den Stellwinkel ψ_{St} mit einem Doppelfederblatt- Radsatzlenker 17 zu erzeugen. Wiederum ist der Führungsrahmen 3 auf dem Achslagergehäuse 5 des Radsatzes 3 gefedert abgestützt. Der Führungsrahmen 2 und das Achslagergehäuse 5 besitzen Lager 16, 16', die mit den gegensinnig gekröpften Federblatt- Radsatzlenkern 17', 17'' miteinander verbunden sind. Sie sind in ihrem gekröpften Mittelbereich durch eine Stellvorrichtung 10 verbunden, die bei Betätigung den Abstand A der Lenker 17', 17'' in diesem Bereich um ΔA verändert und damit eine

Änderung der Länge L um ± ΔL bewirkt.

Die erfindungsgemäße Lösung arbeitet wie folgt:

Mit Meßwertaufnehmern und einer Auswerteeinheit wird die akkuelle Winkelstellung ψ_{AD} des Führungsrahmens 2 zum Wagenkasten 1 und/ oder die Stellung ψ_{AR} der Radsätze 3, 3' zum Wagenkasten 1 ermittelt und gleichzeitig der Radsatzsinuslauf als Maß für die Stabilität analysiert. In Abhängigkeit von diesen Stellungen und der Art und Frequenz des Sinuslaufes wird ein Signalerzeuger aktiviert, der über Steuergrößenerzeuger und über Stellelemente (Fig. 3 bis 6) zwischen Führungsrahmen 2 und Achlagergehäuse 5 jede Radsatzstellung mit einem Stellwinkel ψ_{St} so überlagert, daß eine Streckung des Sinuslaufes bewirkt wird.

In Fig. 1 ist ein gleichgerichteter Sinuslauf der Radsätze 3, 3' im geraden Gleis bzw. großen Bögen dargestellt, der durch ebenfalls gleichgerichtete Stellwinkel -ψ_{St} so überlagert wird, daß der Radsatzlauf gestreckt wird. Ein gegensinniger Sinuslauf kann ebenfalls in diesem Sinne ausgesteuert werden. Zweckmäßig ist jedoch, den gegensinnigen Sinuslauf bereits in der Entstehungsphase aktiv zu unterbinden und dem System einen gleichgerichteten Sinuslauf aufzuzwingen.

In kleinen Bögen, dargestellt in Fig. 2, sind abweichend zur Fig. 1 die Radsätze 3, 3' zum Führungsrahmen 2 quasistatisch bogenradial eingestellt. Bei hohen Fahrgeschwindigkeiten über der Ausgleichsgeschwindigkeit werden diese Stellungen durch gleichgerichtete Stellwinkel -ψ_{St} überlagert, die die Anlaufwinkel bogenaußen minimieren und Instabilitäten vermeiden. Bei kleinen Geschwindigkeiten unterhalb der Ausgleichsgeschwindigkeit wird am Radsatz 3 weiterhin ein negativer und am Radsatz 3' ein positiver Stellwinkel ψ_{St} überlagert.

### Bezugszeichenliste

- 1: Wagenkasten
- 2: Führungsrahmen
- 3, 3': Radsätze
- 4: Schwingarm
- 5: Achslagergehäuse
- 6: elastische Buchse
- 7: Exzenter
- 8: Exzenterwelle
- 9: Schwingarmlager
- 10: Stellvorrichtung
- 11: Exzenterhebel
- 12, 12': Zweikammer- Fluidbuchsen
- 13, 13': Kammern
- 14, 14': Anschlüsse
- 15: Führungsspindeln
- 16, 16': Lager
- 17, 17',17'': Doppelfederblatt- Radsatzlenker

- ψ_{K}: Ausdrehwinkel des Wagenkastens
- ψ_{D}: Ausdrehwinkel des Führungsrahmens zur Gleisachse
- ψ_{R}: Ausdrehwinkel der Radsätze zur Gleisachse
- ψ_{AD}: Ausdrehwinkel des Führungsrahmens zum Wagenkasten
- ψ_{AR}: Ausdrehwinkel der Radsätze zum Wagenkasten
- ψ_{St}: Stellwinkel der Radsätze
- ψ_{B}: Ausdrehwinkel der Radsätze zum Führungsrahmen (Bogenradiale Stellung)
A Abstand
w Querversatz des Wagenkastens zum Führungsrahmen
x Gleisachse

## Patentansprüche

1. Verfahren zur Radsatzführung von Schienenfahrzeugen mit im Führungsrahmen vorgegebener statischer oder quasistatischer Radsatzstellung, wobei die vorgegebene Radsatzstellung durch eine aktive Radsatzsteuerung von einem veränderlichen Stellwinkel ψ_{St} überlagert wird, , **dadurch gekennzeichnet, dass** der Stellwinkel ψ_{St} bei mehreren Radsätzen (3,3') sowohl gleich- als auch gegensinnig gerichtet sein kann, dass als Steuergrösse des Stellwinkels ψ_{St} die jeweils gegenüber dem Wagenkasten (1) gemessenen Ausdrehwinkel ψ_{AD} der Führungsrahmen (2) oder/ und ψ_{AR} der Radsätze oder deren jeweilige Ableitung nach der Zeit verwendet werden, und gleichzeitig der Radsatzsinuslauf als Maß für die Stabilität analysiert wird, und in Abhängigkeit von den Steuergrössen und der Art und Frequenz des Sinuslaufes durch die Radsatzsteuerung eine Streckung des Sinuslaufes bewirkt wird.

2. Verfahren nach Anspruch 1, **dadurch gekennzeichnet, dass** in ihrer Länge verstellbare oder in einem Anlenkpunkt verschiebbare Radsatzlenker (17) bei Ausfall der aktiven Steuerung eine laufstabile Endstellung im Führungsrahmen (2) einnehmen und eine Drehhemmung zwischen dem Wagenkasten (1) und dem Führungsrahmen (2) und/ oder den Radsätzen (3,3') wirksam wird.

3. Einrichtung zur Radsatzführung von Schienenfahrzeugen mit in Führungsrahmen vorgegebener statischer oder quasistatischer Radsatzstellung, **dadurch gekennzeichnet, dass** die aktive Steuerung aus Messwertaufnehmern, einer Auswerteeinheit und einer schnell reagierenden, die Steifigkeit der Radsatzführung nicht wesentlich beeinträchtigenden Stellvorrichtung besteht, wobei in Abhängigkeit von den Messwertaufnehmern und der Art und Frequenz eines als Maß für die Stabilität analysierten Radsatzsinuslaufes die aktive Steuerung eine Streckung des Radsatzsinuslauges bewirkt.

## Claims

1. Method of wheelset mounting for railway vehicles with preset static or semi-static wheelset positioning in the mounting framework, whereby the preset wheelset position is governed by an active wheelset control of a variable delay angle ψ_{St}, **characterized in that** the delay angle ψ₃ₜ in several wheelsets (3,3') can be set in either the same or opposite directions, and **in that** as control factor of the delay angle ψ_{St} the displacement angles ψ_{AD} of the mounting framework (2) measured against the railcar superstructure (1) and/or ψ_{AR} of the wheelsets or their subsequent deflection can be utilised at a given time, and at the same time the wheelset's sideways motion analysed as a measure of stability, and an extension of the sideways motion achieved by means of the wheelset control in relation to the control factors and the type and frequency of the sideways motion.

2. Method according to claim 1, **characterized in that**, in the case of a shortfall of the active control, wheelset couplings (17) adjustable in their length or with a movable coupling point take up a stable running final position in the mounting framework (2) and/or effect a limiting effect on the torsion between the railcar superstructure (1) and the mounting framework (2) and/or the wheelsets (3,3').

3. Arrangement of wheelset mounting for railway vehicles with preset static or semi-static wheelset positioning in the mounting framework, **characterized in that** the active control consists of readings recorders, an evaluating processor unit and a quick reacting operating device, which not particularly influence the rigidity of the wheelset control, whereby the active control achieves an extension of the wheelset's sideways motion relating to the readings recorders and the type and frequency of a wheelset's sideways motion analysed as a measure of stability.

## Revendications

1. Procédé de guidage d'essieux montés de véhicules ferroviaires avec une position d'essieu monté statique ou quasi-statique prédéfinie dans le châssis de guidage, moyennant quoi, à la position d'essieu monté prédéfinie est superposée, grâce à une commande d'essieu monté active, un angle de réglage variable ψ_{St}, **caractérisé en ce que** l'angle de réglage ψ₃ₜ, pour plusieurs essieux montés (3, 3'), peut être orienté aussi bien dans le même sens que dans le sens opposé, **en ce que**, comme grandeur de commande de l'angle de réglage ψ_{St}, on utilise l'angle de rotation ψ_{AD}, mesuré respectivement par rapport à la caisse du véhicule (1), du châssis de guidage (2) et/ou ψ_{AR} des essieux montés ou leur dérivée respective en fonction du temps, et on analyse parallèlement la courbe sinusoïdale de l'essieu monté en tant que mesure de stabilité, et en fonction des grandeurs de commande et du type et de la fréquence de la courbe sinusoïdale, grâce à la commande d'essieu monté, on obtient une extension de la courbe sinusoïdale.

2. Procédé selon la revendication 1, **caractérisé en ce que** le guide d'essieu monté (17), pouvant être réglé en termes de longueur ou décalé quant à son point d'articulation, en cas de défaillance de la commande active, adopte une position finale stable dans le châssis de guidage (2) et/ou un blocage de la rotation devient efficace entre la caisse du véhicule (1) et le châssis de guidage (2) et/ou les essieux montés (3, 3').

3. Dispositif permettant de guider les essieux montés de véhicules ferroviaires avec une position d'essieu monté statique ou quasi-statique prédéfinie dans le châssis de guidage, **caractérisé en ce que** la commande active est constituée de capteurs de valeurs de mesure, d'une unité d'évaluation et d'un dispositif de réglage à réaction rapide, ne portant pas largement préjudice à la rigidité du guide d'essieu monté, moyennant quoi, en fonction des capteurs de valeurs de mesure et du type et de la fréquence d'une courbe sinusoïdale d'essieu monté analysée comme mesure de stabilité, la commande active produit une extension de la courbe sinusoïdale de l'essieu monté.
